# EUROPÄISCHE PATENTSCHRIFT

(11) **EP 0 304 561 B1**
(45) Veröffentlichungstag und Bekanntmachung des Hinweises auf die Patenterteilung: **27.11.1991**
(21) Anmeldenummer: 88108738.1
(22) Anmeldetag: 01.06.1988
(51) Int. Cl.: D21F 3/02

(54) **Entwässerungspresse mit Dampfzufuhr**
Dewatering press with steam supply
Presse de déshydratation avec amenée de vapeur

(30) Priorität: 22.08.1987 DE 3728124
(43) Veröffentlichungstag der Anmeldung: 01.03.1989
(73) Patentinhaber: SULZER-ESCHER WYSS GMBH, D-88183 Ravensburg (DE)
(72) Erfinder: Dahl, Hans, Dr. Dipl.-Ing., D-7980 Ravensburg (DE); Holik, Herbert, Dipl.-Ing., D-7980 Ravensburg (DE); Bluhm, Reinhard, Dipl.-Ing., D-7981 Berg (DE)

(56) Entgegenhaltungen:
- EP-A- 0 151 447
- US-A- 2 696 148
- US-A- 3 162 568

## Beschreibung

Die Erfindung betrifft eine Entwässerungspresse der im Oberbegriff des Anspruchs 1 angegebenen Art.

Es ist bekannt, daß die Entwässerung einer Papierbahn erhöht werden kann, wenn neben der mechanischen Pressung noch Wärme eingesetzt wird. Dazu sind z.B. beheizte Trocknungswalzen bekannt, an die die Bahn angepreßt wird, oft mit einem Filzband, das die von der heißen Walzenoberfläche verdrängte Feuchte aufnehmen soll. Das Band wird oft mit einigen Anpreßwalzen an die Trocknungswalze gepreßt. Hier bewegt sich der an der Walze entstehende Wasserdampf in Richtung von der Walzenoberfläche weg und reißt das in der Bahn vorhandene Wasser mit. Wenn dies bei einem komprimierten Zustand der Papierbahn geschieht, spricht man von sogenanntem "impulse drying". Dabei werden die in diesem Zeitpunkt vollgefüllten Kapillaren zumindest teilweise entleert. Bei Anwendung von hohen Heiztemperaturen kann hinter dem Preßnip der sogenannte "flash effect" auftreten, wo das Wasser durch den sich blitzschnell entwickelnden Wasserdampf aus der Bahn getrieben wird.

Obzwar dies alles bekannt ist, sind erfolgreiche, großtechnische Realisationen problematisch oder maschinenbaulich aufwendig. Meistens ist der Trocknungsprozeß unkontrollierbar, was einerseits zu Beschädigungen der Papierbahn durch das Trocknen führt, oder es sind die erzielten Trocknungsgehaite unbefriedigend.

In einer älteren amerikanischen Patentschrift, der US 2,696,148, werden zwar auch zwei perforierte Flächen mit dazwischen liegender Papierbahn und Filz zusammengepresst, wobei gleichzeitig das Durchströmen eines Fluids von einer Walze in die andere ermöglicht ist, dennoch ist bei dieser Ausführung wegen des nur kurzen Preßvorgangs der Entwässerungseffekt unbefriedigend. Auch wurden die Vorteile, die sich besonders mit Wasserdampf ergeben, nicht erkannt. Eine andere Heißgaspresse, etwa gemäß US 3,162,568, arbeitet mit heißer Luft oder Dampf und bringt ihre Entwässerungswirkung nur in einen kurzen Zeitpunkt auf. Eine solche Presse ist auch schwer kontrollierbar wegen des allseits austretenden Dampfes.

Die an sich bekannte Breitspaltpresse, z.B. gemäß EP 0 151 447 A3, kann in dieser Form nur zum einphasigen Naßpressen benutzt werden, da die Preßschuhe mit Öl gefüllt und gegen den Preßspalt abgeschlossen sind.

Durch die Erfindung sollen bessere, höhere Trocknungsergebnisse ohne Beschädigung der Papierbahn erzielt werden. Der Prozeß soll übersichtlich und beherrschbar werden.

Diese Aufgabe ist erfindungsgemäß an einer Entwässerungspresse der eingangs beschriebenen Art durch die im Kennzeichen des Anspruchs 1 angegebenen Maßnahmen voll erfüllt.

Der im Preßnip stattfindende Prozeß ist voll beherrschbar, da die Zuführung des zum Durchströmen der Papierbahn auserwählten Wasserdampfes einfach nach Bedarf regulierbar ist. Bei der Kondensation des Dampfes ist eine hohe Wärmestromdichte in der Papierbahn erreichbar. Dieses Durchströmmedium verursacht nämlich keine Kühlung, wie z.B. mit Luft, innerhalb der zu trocknenden Papierbahn, da die frei werdende Kondensationswärme zur weiteren Aufheizung der Papierbahn zur Verfügungsteht. Die daraus resultierende hohe Temperatur in der zu trocknenden Papierbahn unterstützt den Trocknungseffekt durch Herabsetzung der Viskosität und der Oberflächenspannung bei der Verdrängung von Kapillarwasser aus der Bahn. Bei der erfindungsgemäßen Entwässerungspresse ist auch das Abführen des Wasserdampfes mit der herausgetriebenen Flüssigkeit übersichtlich und beherrschbar.

In den Unteransprüchen sind sinnvolle Ausführungsbeispiele der erfindungsgemäßen Entwässerungspresse angegeben.

Im weiteren wird der Erfindungsgegenstand näher beschrieben und erklärt. Die Beschreibung bezieht sich auf Zeichnungen, in welchen zeigen:
Figur 1 bis 12 jeweils eine erfindungsgemäße Entwässerungspresse in schematischer Darstellung.

Die Entwässerungspresse einer Papiermaschine ist für die Entwässerung der Papierbahn 1 bei einem durch die Papierbahn geführten Strom eines gasförmigen Mediums vorgesehen.

Die Entwässerung findet in einem Preßspalt 2 zwischen einer oberen Preßfläche 3 und einer unteren Preßfläche 4 statt, wo die Papierbahn so weit komprimiert ist, daß mindestens ein Teil der Papierbahn in gesättigtem Zustand ist. Als gesättigt bezeichnet man den Zustand , bei dem alle Hohlräume in der Papierbahn mit Wasser gefüllt sind. Bei der Entwässerung wird durch die durch den Preßspalt 2 laufende Papierbahn 1 ein regulierbarer Wasserdampfstrom von der oberen zu der unteren Oberfläche der Papierbahn 1 geführt und an der unteren Oberfläche der Papierbahn aus der Papierbahn abgeführt.

Dieser regulierbare Wasserdampfstrom, der die Flüssigkeit aus der Bahn transportiert, wird mit im Bereich des Preßspaltes 2 eingesetzten Mitteln bewirkt.

Fig. 1 zeigt die Anordnung solch einer Entwässerungspresse. Dabei wird der Wasserdampfstrom durch folgende im Bereich des Preßspaltes 2 eingesetzte Mittel bewirkt: Die obere Walze 3 weist einen perforierten Mantel 5 auf, und über sie wird mit Hilfe einer Druckkammer (nicht gezeichnet) durch den perforierten Mantel 5 ein extern erzeugter Wasserdampf unter Druck in den Preßspalt 2 zu der oberen Oberfläche der Papierbahn 1 reguliert zugeführt.

Bei dem Ausführungsbeispiel gemäß Fig. 2 ist der Breitpreßspalt-Preßschuh 13 in eine obere Walze 3³ als Breitnipwalze integriert mit einem Träger 12 und Preßschuh 13, um welche ein perforierter, flexibler Mantel 5² angeordnet ist. Der Preßschuh 13 wird gegen die untere Walze 4 mit einem Druckmittel 14 gepreßt, wobei der Wasserdampf über Leitung 15 in den Preßspalt 2 durch die in dem Preßschuh vorhandene, zum Mantel 5², bzw. zum Preßspalt 2 geöffnete Druckkammer 13¹ und durch den perforierten flexiblen Mantel 5² geführt wird. Hier entsteht ein Dampfpolster, das statisch die Papierbahn, bzw. ein Filzband und die Papierbahn stützt und Reibung an der Schuhoberfläche oder Kanten verhindert. Das Absaugen des Wasserdampfstromes nach der Durchströmung der Papierbahn 1 geschieht über die untere Walze 4 mit einem perforierten Mantel 6 auf die schon vorher beschriebene Weise. Auch hier ist zwischen der Papierbahn und der unteren Walze 4 ein Filzband 9 - wie auch ein Filzband am Mantel 5² - vorgesehen.

Die untere Walze 4 weist ebenso einen perforierten Mantel 6 auf und über sie wird durch den perforierten Mantel 6 der durch die Bahn 1 strömende Wasserdampfstrom mit der aus der Papierbahn damit noch herausgetriebenen Flüssigkeit angesaugt. Auch die Saugleistung über eine Saugkammer (nicht gezeichnet) kann reguliert erfolgen. So ist der ganze Trocknungsvorgang übersichtlich und leicht kontrollierbar. Es ist auch denkbar, den unteren Walzenmantel 6 mit außen gerillter Oberfläche zu versehen, an der der durch die Bahn 1 strömende Wasserdampf mit der aus ihr herausgetriebenen Flüssigkeit abgeführt werden kann. So wie in Fig. 1 gezeigt, können dem beschriebenen Walzenpaar mit den Walzen 3 und 4 noch einige Walzenpaare 7 zur Vorpressung bzw. Vorentwässerung mit stufenweise steigendem Preßdruck, ggfs. mit stufenweise jeweils höherer Temperatur vorgeschaltet werden. Um eine Markierung der Papierbahn 1 im Preßspalt 2 durch die Perforierung der Walzen 3 und 4, bzw. ihrer Mäntel 5 und 6 zu vermeiden, sind jeweils zwischen der Oberfläche der Papierbahn 1 und der bezüglichen Walze 3 bzw. 4 Filzbänder 8 bzw. 9 vorgesehen, die beide gute Dampfdurchlässigkeiten besitzen. Das eine Filzband 8 könnte entfallen, wenn so eine Markierung tolerierbar oder sogar gewünscht wäre.

Es wäre vorstellbar, einen z.B. heißen Luftstrom auf die beschriebene Weise zur Trocknung der Papierbahn durch diese zu treiben. Dies brächte jedoch nur Nachteile gegenüber dem beschriebenen Einsatz von Wasserdampf. Mit Wasserdampf als Treibmittel wird die Bahn nicht gekühlt, sondern durch Kondensieren sogar zusätzlich erwärmt und damitdie Viskosität erniedrigt. Außerdem ist damit die Bahn beim Eintritt in die Trockenpartie bereits stark aufgewärmt, was allein dadurch wesentliche Dampfersparnis in der Trockenpartie ergibt.

Beide eben beschriebenen Ausführungsformen lassen sich variieren, indem der Preßschuh mit Dampfdruck gegen den Preßspalt 2 gedrückt und der Wasserdampf aus dem Druckraum des Preßschuhs auf die bei hydrostatischen Anpresselementen bekannte Weise durch den Preßschuh in dessen Drucktasche 13¹ geführt wird. Nach dem bekannten hydrostatischen Vorbild könnte so ein mit Dampf betriebener Preßschuh ausgeführt werden (Fig. 3).

In dem Ausführungsbeispiel mit Dampfpolstern gemäß Fig. 10 hat die obere Walze 3 einen perforierten Mantel 5, durch welchen der Wasserdampf zum Preßspalt 2 geführt wird. Die den Preßspalt 2 mitbildende Gegenwalze 4 ist eine Breitnipwalze der oben beschriebenen Art mit einem undurchlässigen flexiblen Mantel 5¹. Zwischen der Walze 4 und der Papierbahn 1 ist ein Filzband 9¹ vorgesehen, welches ein großes Aufnahmevolumen hat und den Wasserdampfstrom nach Durchströmung der Papierbahn 1 aufzunehmen und teilweise in Laufrichtung abzuleiten vermag. Um darüberhinaus ein "Ansaugen" des Dampfes ermöglichen zu können, hat das Filzband 9¹ nicht nur gute Transporteigenschaften und die hohe Aufnahmekapazität, es kann auch gekühlt werden, um auch durch den Temperaturgradient zwischen der heißen und der kühlen Seite der Papierbahn die Entwässerung der Bahn zu unterstützen, indem ein Teil des Wasserdampfes im gekühlten Filz kondensiert wird . Dazu wird die Drucktasche 13¹ des Preßschuhs mit einem Kühlungsmedium über eine Leitung 16 gespeist. Es wäre auch zusätzlich möglich, das Filzband vor dem Eintritt in den Preßspalt 2 mit geeigneten Mitteln vorzukühlen. Es wäre auch vorstellbar, die untere Walze als gekühlte Vollmantelwalze auszuführen und damit und/oder mit der besagten Vorkühlung 11 das Saugfilzband zu kühlen (siehe Fig. 3 und 11).

Es ist in Fig. 12 auch eine vorstellbare Ausführung des Breipreßspalt-Schuhs gezeigt,bei welchem dieser Druckkammern (13¹) aufweist, die in Preßrichtung mit einer porösen oder perforierten Abdeckung (13³) versehen sind.

Der Erfindungsgegenstand ist keinesfalls nur auf die beschriebenen Ausführungsbeispiele, wie sie in den Figuren schematisch gezeigt sind, beschränkt. Hauptsächlich sind die Begriffe "oben" und "unten" nur zur Vereinfachung der Beschreibung verwendet worden. Es sind auch beliebig anders im Raum angeordnete Ausführungen vorstellbar. Z.B. könnte die Papierbahn vertikal im Raum verlaufen, wobei Achsen der die den Preßspalt bildenden Walzen in einer horizontalen Ebene liegen würden.

In der erwähnten Fig. 11 ist eine perforierte obere Walze 3 zum Führen des Dampfes und eine untere Kühlwalze 4 gezeigt. Es entsteht ein Temperatur- und damit ein Druck-Gradient, der bewirkt, daß die Flüssigkeit in den gekühlten unteren Filz 9¹ von großem Saugvermögen und Volumen verdrängt wird. Ferner kann der Dampf durch den Filz 9¹ in Laufrichtung transportiert werden.

Gemäß Fig. 3 wird der Dampf in einen Breitpreßspalt aus einem Breitpreßschuh über einen durchlässigen elastischen Mantel 5¹ eingeleitet. An der Abführseite ist ein gekühltes Filzband 9² an einer Kühlwalze 4 vorgesehen.

In Fig. 9 sieht man eine obere perforierte Walze 3 zum Einführen des Dampfes in den Breitpreßspalt, der mit einem Breitpreßspaltschuh 13²gebildet ist, welcher an der Abführseite vorgesehen ist. Die Papierbahn wird durch den Breitpreßspalt zwischen einem oberen und einem unteren Filz 8 bzw. 9 geführt.

In Fig. 5 ist die Papierbahn 1 zwischen den zwei Filzen 8 und 9 durch einen Breitpreßspalt geführt, der zwischen einer konvexen Fläche des oberen Schuhs 13¹ und der konkaven Fläche des unteren Schuhs 13² gebildet wird. Die beiden Preßschuhe sind zueinander preßbar, wie mit Pfeilen angedeutet ist. Die Flächen sind perforiert, und die Papierbahn 1 ist zwischen den Filzen 8 und 9 geführt.

Fig. 7 zeigt eine Entwässerung im flachen Breitpreßspalt, der zwischen ebenen Preßflächen des oberen Schuhes 13¹ und des unteren Schuhes 13² gebildet ist. Der obere ist ein Heizschuh, der untere dient der Abführung. Auch hier muß für das Vorheizen gesorgt werden. wie es z.B. bei der Konstruktion mit Apparat 10 gemäß Fig. 2 vorgesehen ist.

Apparatur gem. Figur 8 weist auch einen ebenen Breitpreßspalt auf. Der Dampf wird auf die Papierbahn aus dem oberen Schuh 13 ¹ durch ein durchlässiges flexibles Band 5¹ geführt. An der Abführseite ist ein Preßschuh 13² vorgesehen, der zu einem die Papierbahn stützenden Filzband 9 geöffnet ist.

Im Beispiel gemäß Fig. 6 ist die Papierbahn 1 zwischen zwei Filzen 8 und 9 durch einen ebenen Breitpreßspalt geführt, der zwischen den Preßschuhen 13¹ und 13² gebildet ist. Die Preßflächen 26 der Schuhe befinden sich beiderseits der Öffnungen in den Preßschuhen, die zum Führen des Dampfes durch die Papierbahn 1 vorgesehen sind. Die Breitpreßschuhe werden jeweils von einem krafterzeugenden Element 23¹ bzw. 23² in Preßrichtung betätigt.

Fig. 4 zeigt eine umgekehrte Konstruktion zu Fig. 9. An der Abführseite ist eine perforierte Saugwalze 4 angeordnet. An der Zuführseite ist ein mit der Walze 4 einen Breitpreßspalt bildender Breitpreßspaltschuh 13 vorgesehen. Durch den Dampfdruck im Preßschuh 13 bewegt sich der Filz 8 schonend und reibungsarm auf einem Dampfkissen.

## Patentansprüche

1. Entwässerungspresse einer Papiermaschine mit Mitteln zum regulierbaren Treiben eines gasförmigen Mediums durch die zu entwässernde Papierbahn, wobei die Stelle der Entwässerung der Pressspalt (2) zwischen den zwei auf die Papierbahn den Entwässerungsdruck ausübenden Pressflächen (3,4 bzw. 13¹, 13⁴) ist, wobei mindestens eine Preßfläche perforiert ist und zwischen einer Preßfläche und der Papierbahn (1) ein Filzband vorgesehen ist und mindestens ein Teil der Papierbahn (1) im Pressspalt (2) in gesättigtem Zustand ist, dadurch gekennzeichnet, daß das gasförmige Medium ein Wasserdampf ist, daß eine Preßfläche einen Breitpreßspalt-Pressschuh (13) aufweist, wobei über eine Druckkammer (13¹) des Pressschuhs (13) und durch den perforierten Mantel (5²) in den Pressspalt (2) der Wasserdampf getrieben wird und wobei das Abführen der mit dem Dampf aus der Papierbahn verdrängten Flüssigkeit durch ein Filzband (9) erfolgt. (Fig. 2)

2. Entwässerungspresse nach Anspruch 1, dadurch gekennzeichnet, daß der Wasserdampf unter Druck über einen Druckraum (14) unter dem Breitpreßspalt-Pressschuh (13) geführt wird und von diesem durch den Pressschuh in seine Druckkammer gelangt (13¹) (Fig. 2).

3. Entwässerungspresse nach Anspruch 1, dadurch gekennzeichnet, daß eine obere Preßfläche als Walze (3³) mit perforiertem Mantel (5²) ausgebildet ist.

4. Entwässerungspresse nach Anspruch 3, dadurch gekennzeichnet, daß zwischen dei Mantel (5²) und der Papierbahn (1) ein Filzband (8) vorgesehen ist (Fig. 2).

5. Entwässerungspresse nach Anspruch 1, dadurch gekennzeichnet, daß ein eine konkave Druckkammer aufweisender Breitpressschuh (13) vorgesehen ist, über dessen Druckkammer der Wasserdampf in den Pressspalt (2) getrieben wird, wobei zwischen dem Pressschuh (13) und der Papierbahn ein Filzband (8) geführt wird (Fig. 4).

6. Entwässerungspresse nach Anspruch 1, dadurch gekennzeichnet, daß ein eine konvexe Druckkammer (13¹) aufweisender Breitpressschuh (13) vorgesehen ist, über den der Wasserdampf in die Pressstelle (2) getrieben ist, wobei zwischen der Papierbahn (1) und dem Pressschuh ein Filzband (8) geführt ist (Fig. 5).

7. Entwässerungspresse nach Anspruch 1, dadurch gekennzeichnet, daß ein ebener Breitpressschuh (13) vorgesehen ist, über dessen Druckkammer (24) der Wasserdampf zu der Pressstelle (2) getrieben wird (Fig. 6, 7, 8).

8. Entwässerungspresse nach Anspruch 7, dadurch gekennzeichnet, daß die Druckkammer (24) eine schmale Öffnung zu der Pressstelle (2) aufweist, wobei die Flächen neben der Öffnung als Führungs- und Pressflächen für einen zwischen dem Pressschuh und der Papierbahn (1) geführten Filz (9) dienen (Fig. 6).

9. Entwässerungspress nach Anspruch 7, dadurch gekennzeichnet, daß der Breitpreßspalt-Preßschuh einige Druckkammern aufweist, wobei durch jede Wasserdampf getrieben wird mit einstellbaren Drücken und Temperaturen (Fig. 8).

10. Entwässerungspresse nach Anspruch 1, dadurch gekennzeichnet, daß zum Abführen der mit dem Dampf aus der Papierbahn (2) verdrängten Flüssigkeit ein Filzband (91) durch den Pressspalt (2) geführt ist, dessen Saugvolumen genügend groß ist, um die aus der Papierbahn (2) verdrängten Flüssigkeit aufzunehmen und in Laufrichtung abzutransportieren und welches Filzband beim Betrieb gekühlt wird (Fig. 3).

11. Entwässerungspresse nach Anspruch 10, dadurch gekennzeichnet, daß der Filz an einer unteren Breitpreßspaltwalze (4) (Fig. 10) gekühlt ist, deren Breitpreßspalt-Preßschuh (13) mit einem kühlenden Medium beaufschlagt wird.

12. Entwässerungspresse nach Anspruch 10, dadurch gekennzeichnet, daß eine Kühlvorrichtung (11) vorgesehen ist zum Kühlen des zum Abführen der mit dem Dampf aus der Papierbahn (2) verdrängten Flüssigkeit bestimmten Filzbandes (9¹).

13. Entwässerungspresse nach Anspruch 1, dadurch gekennzeichnet, daß eine Vorpresspartie dem Pressspalt (2) vorgeschaltet ist zum Vorentwässern der Papierbahn vor dem Pressspalt (2).

14. Entwässerungspresse nach Anspruch 1, dadurch gekennzeichnet, daß eine Heizvorrichtung (10) vorgesehen ist zum Vorheizen der Papierbahn vor dem Pressspalt (2).

15. Entwässerungspresse nach Anspruch 1, 3, 5, 6, 7, 8 oder 9, dadurch gekennzeichnet, daß der Breitpreßspalt-Preßschuh (13) Druckkammern (13¹) aufweist,die in Preßrichtung mit einer porösen oder perforierten Abdeckung (13³) versehen sind. (Fig.12)

## Claims

1. A dewatering press for a paper-making machine with means for the regulable impelling of a gaseous medium through the paper web which is to be dewatered, with the point of dewatering being the press nip (2) between the two pressing surfaces (3, 4 or 13¹, 13⁴) which exert the dewatering pressure on the paper web, with at least one pressing surface being perforated and a felt belt being provided between a pressing surface and the paper web (1) and at least part of the paper web (1) in the press nip (2) being in the saturated state, characterised in that the gaseous medium is water vapour, that one pressing surface has a wide press nip pressing shoe (13), with the water vapour being impelled into the press nip (2) via a pressure chamber (13¹) of the pressing shoe (13) and through the perforated shell (5²), and the removal of the liquid displaced from the paper web with the vapour taking place by means of a felt belt (9) (Fig. 2).

2. A dewatering press according to Claim 1, characterised in that the water vapour is guided under pressure via a pressure chamber (14) beneath the wide press nip pressing shoe (13) and passes therefrom through the pressing shoe into its pressure chamber (13¹) (Fig. 2).

3. A dewatering press according to Claim 1, characterised in that an upper pressing surface is constructed as a roller (3³) with a perforated shell (5²).

4. A dewatering press according to Claim 3, characterised in that a felt belt (8) is provided between the shell (5²) and the paper web (1) (Fig. 2).

5. A dewatering press according to Claim 1, characterised in that a wide pressing shoe (13) having a concave pressure chamber is provided, via the pressure chamber of which the water vapour is impelled into the press nip (2), with a felt belt (8) being guided between the pressing shoe (13) and the paper web (Fig. 4).

6. A dewatering press according to Claim 1, characterised in that a wide pressing shoe (13) having a convex pressure chamber (13¹) is provided, via which shoe the water vapour is impelled into the pressing point (2), with a felt belt (8) being guided between the paper web (1) and the pressing shoe (Fig. 5).

7. A dewatering press according to Claim 1, characterised in that a flat wide pressing shoe (13) is provided, via the pressure chamber (24) of which the water vapour is impelled to the pressing point (2) (Fig. 6, 7, 8).

8. A dewatering press according to Claim 7, characterised in that the pressure chamber (24) has a narrow opening to the pressing point (2), with the surfaces close to the opening serving as guide and pressing surfaces for a felt (9) which is guided between the pressing shoe and the paper web (1) (Fig. 6).

9. A dewatering press according to Claim 7, characterised in that the wide press nip pressing shoe has several pressure chambers, with water vapour being impelled through each chamber at adjustable pressures and temperatures (Fig. 8).

10. A dewatering press according to Claim 1, characterised in that for removing the liquid displaced from the paper web (2) with the vapour, a felt belt (91) is guided through the press nip (2), the suction volume of which belt is sufficiently large to absorb the liquid displaced from the paper web (2) and to transport it away in the direction of travel, and which felt belt is cooled during operation (Fig. 3).

11. A dewatering press according to Claim 10, characterised in that the felt is cooled on a lower wide press nip roller (4) (Fig. 10), the wide press nip press shoe (13) of which is acted upon by a cooling medium.

12. A dewatering press according to Claim 10, characterised in that a cooling device (11) is provided for cooling the felt belt (9¹) which is intended to remove the liquid which is displaced from the paper web (2) with the vapour.

13. A dewatering press according to Claim 1, characterised in that a preliminary pressing part precedes the press nip (2) for preliminary dewatering of the paper web before the press nip (2).

14. A dewatering press according to Claim 1, characterised in that a heating device (10) is provided for preheating the paper web before the press nip (2).

15. A dewatering press according to Claim 1, 3, 5, 6, 7, 8 or 9, characterised in that the wide press nip pressing shoe (13) has pressure chambers (13¹) which are provided in the direction of pressing with a porous or perforated cover (13³) (Fig. 12).

## Revendications

1. Presse de déshydratation dans une machine à papier, avec des moyens pour faire passer, de manière réglable, un agent gazeux à travers la laize de papier à déshydrater, dans laquelle l'emplacement de la déshydratation est la fente de pressage (2) entre les deux surfaces de la presse (3, 4 et 13¹, 13⁴) exerçant sur la laize de papier la pression de déshydratation, dans laquelle au moins une surface de la presse est perforée et une bande de feutre est prévue entre une surface de la presse et la laize de papier (1), et au moins une partie de la laize de papier (1) dans la fente de pressage (2) est à l'état saturé,
**caractérisée** en ce que l'agent gazeux est une vapeur d'eau, en ce qu'une surface de la presse présente un patin de pression (13) à large fente de pression, la vapeur d'eau étant injectée par l'intermédiaire d'une chambre à pression (13¹) du patin de pression (13) et à travers la chemise perforée (5²) dans la fente de pressage (2) et l'évacuation du fluide expulsé hors de la laize de papier avec la vapeur a lieu au moyen d'une bande de feutre (9) (Figure 2).

2. Presse de déshydratation selon la revendication 1, caractérisée en ce que la vapeur est conduite sous pression à travers un espace à pression (14) sous le patin de pression (13) à large fente de pression, et qu'à partir dudit espace elle parvient à travers le patin dans sa chambre à pression (13¹) (Figure 2).

3. Presse de déshydratation selon la revendication 1, caractérisée en ce qu'une surface supérieure de pression est sous la forme d'un cylindre (3³) avec une chemise perforée (5²).

4. Presse de déshydratation selon la revendication 3, caractérisée en ce qu'une bande de feutre (8) est prévue entre la chemise (5² ) et la laize de papier (1) (Figure 2).

5. Presse de déshydratation selon la revendication 1, caractérisée en ce qu'il est prévu un patin (13) à large fente de pression présentant une chambre à pression concave à travers laquelle la vapeur d'eau est injectée dans la fente de pressage (2), tandis qu'une bande de feutre (8) est guidée entre le patin de pression (13) et la laize de de papier (Figure 4).

6. Presse de déshydratation selon la revendication 1, caractérisée en ce qu'il est prévu un patin (13) à large fente de pression présentant une chambre à pression convexe (13¹) à travers laquelle la vapeur d'eau est injectée dans la fente de pressage (2), tandis qu'une bande de feutre (8) est guidée entre la laize de papier (1) et le patin de pressage (Figure 5).

7. Presse de déshydratation selon la revendication 1, caractérisée en ce qu'il est prévu un patin (13) à large fente de pression, ce patin étant de forme plane, et la vapeur étant injectée dans la fente de pressage (2) à travers la chambre à pression (24) de ce patin (Figures 6,7,8).

8. Presse de déshydratation selon la revendication 7, caractérisée en ce que la chambre à pression (24) présente une ouverture étroite en direction de la fente de pressage (2), les surfaces voisines de l'ouverture servant de surfaces de guidage et de pressage pour un feutre (9) guidé entre le patin de pression et la laize de papier (1) (Figure 6).

9. Presse de déshydratation selon la revendication 7, caractérisée en ce que le patin à large fente de pression présente quelques chambres à pression à travers chacune desquelles la vapeur d'eau est injectée à des pressions et températures réglables (Figure 8).

10. Presse de déshydratation selon la revendication 1, caractérisée en ce que, pour l'évacuation du fluide chassé avec la vapeur hors de la laize de papier (1), une bande de feutre (9') est guidée dans la fente de pressage (2), le volume d'aspiration du feutre étant suffisant pour absorber le fluide expulsé de la laize de papier (1) et pour transporter ce fluide dans le sens de circulation, cette bande de feutre étant refroidie pendant le travail (Figure 3).

11. Presse de déshydratation selon la revendication 10, caractérisée en ce que le feutre est refroidi sur un rouleau inférieur (4) (Figure 10) à fente de pressage large, dont le patin (13) à large fente de pressage est alimenté avec un agent de refroidissement.

12. Presse de déshydratation selon la revendication 10, caractérisée en ce qu'il est prévu un dispositif de refroidissement (11) pour refroidir la bande de feutre (9¹) destinée à évacuer le fluide expulsé avec la vapeur hors de la laize de papier (1).

13. Presse de déshydratation selon la revendication 1, caractérisée en ce qu'une section de pressage préliminaire est disposée en amont de la fente de pressage (2) pour une déshydratation préliminaire de la laize de papier en amont de la fente de pressage (2).

14. Presse de déshydratation selon la revendication 1, caractérisée en ce qu'un dispositif de chauffage (10) est prévu pour préchauffer la laize de papier en amont de la fente de pressage (2).

15. Presse de déshydratation selon les revendications 1, 3, 5, 6, 7, 8 ou 9, caractérisée en ce que le patin (13) à large fente de pressage présente des chambres à pression (13¹) qui sont munies dans le sens de pressage d'une garniture (13³) poreuse ou perforée (Figure 12).
